# EUROPÄISCHE PATENTSCHRIFT

(11) **EP 0 042 539 B1**
(45) Veröffentlichungstag und Bekanntmachung des Hinweises auf die Patenterteilung: **09.11.1983**
(21) Anmeldenummer: 81104444.5
(22) Anmeldetag: 10.06.1981
(51) Int. Cl.: E04D 13/16

(54) **Firstentlüftung an Dächern**
Ridge ventilation on roofs
Ventilation faîtière de toits

(30) Priorität: 20.06.1980 DE 3023083; 31.01.1981 DE 3103332
(43) Veröffentlichungstag der Anmeldung: 30.12.1981
(73) Patentinhaber: Aeroform Lüftungstechnik GmbH, D-68542 Heddesheim (DE); MAGE-DSI GMBH WERKE FÜR KUNSTSTOFF- UND METALLVERARBEITUNG, D-72250 Freudenstadt (DE)
(72) Erfinder: Schollmeyer, Hermann, Dr., D-6805 Heddesheim (DE); Gehring, Manfred, D-7290 Freudenstadt (DE)
(74) Vertreter: KOHLER SCHMID + PARTNER

## Beschreibung

Die Erfindung betrifft eine Firstentlüftung an Dächern mit unterhalb der First-Abdeckkappen in Dachlängsrichtung reihenförmig hintereinander angeordneten, mit ihren stirnseitigen Mündungsöffnungen zu den gegenüberliegenden Dachschrägen hin offenen, den Hohlraum unterhalb der Abdeckkappen kreuzenden Einzelkanälen, die zu Strömungszonen der Luft hin offen sind, die von den sich im Bereich zwischen den Einzelkanälen befindenden Abstandsräumen gebildet werden.

Eine solche Firstentlüftung ist aus der DE-A-2451 058 bekannt. Die bekannte Firstenentlüftung erfordert die Anwendung eines besonderen Firstbalkens, der an seiner Unterseite mit Ausschnitten versehen ist, in die einzelne, im Querschnitt U-förmige Einsatzstücke eingesetzt sind, welche die Kanäle bilden. Diese Einsatzstücke sind mit Deckwänden versehen, die Öffnungen freilassen, welche die Verbindung zu den Luftaufstiegszonen herstellen. An den Enden der Kanäle sind Profilleisten angebracht, welche die Spalte zwischen den Kanälen und den Dacheindeckungsplatten auf den angrenzenden Dachschrägen herstellen. Es ist ersichtlich, daß eine solche Firstentlüftung aus einer Vielzahl relativ komplizierter Einzelteile aufgebaut ist, die außerdem mit großer Sorgfalt verlegt werden müssen. Infolgedessen ist eine solche Firstentlüftung relativ kostspielig, was trotz ihrer guten Wirkung einer verbreiteten Anwendung entgegensteht.

Der Erfindung liegt demgemäß die Aufgabe zugrunde, eine solche Firstentlüftung derart weiterzubilden, daß sie aus einer geringeren Anzahl einfach herzustellender Teile besteht und auch noch nachträglich bei bestehenden Dächern ohne Mühe angebracht werden kann.

Diese Aufgabe wird nach der Erfindung dadurch gelöst, daß die Spalte zwischen der Firstbohle und den Dacheindeckungsplatten der beidseitig angrenzenden Dachschrägen durch an der Firstbohle befestigte Dichtungsstreifen abgeschlossen sind, welche die Abstandsräume bildende und somit die Einzelkanäle begrenzende in Richtung auf die Abdeckkappen vorstehende Ausprägungen aufweisen, in deren Wandungen die Einzelkanäle und die Abstandsräume verbindende Öffnungen angeordnet sind.

Die Erfindung macht demnach von einer Firstabdeckung mit Dichtungsstreifen Gebrauch, wie sie beispielsweise aus der DE-C-2701 196 bekannt ist. Obwohl bei der bekannten Firstabdeckung die Dichtungsstreifen einen im wesentlichen dichten Abschluß des Dachraums bewirken, läßt sich durch die erfindungsgemäße Ausbildung dieser Dichtungsstreifen eine Firstentlüftung herstellen, welche den Hohlraum unter den Abdeckkappen kreuzende Einzelkanäle aufweist, die zu Luftaufstiegszonen hin offen sind. Es brauchen daher nur die bekannten Dichtungsstreifen durch die nach der Erfindung ausgebildeten Dichtungsstreifen ersetzt zu werden, um eine sehr effektive Firstentlüftung zu erzielen. Die nach der Erfindung ausgebildeten Dichtungsstreifen sind in einfacher Weise herstellbar und ebenso leicht an der Dachbohle anzubringen wie die herkömmlichen Dichtungsstreifen. Daher ist die erfindungsgemäße Firstentlüftung mit sehr geringen Kosten herstellbar und auch bei bestehenden Dächern noch nachträglich leicht anzubringen.

Bei einer bevorzugten Ausführungsform der Erfindung reichen die Ausprägungen bis an die Unterseite der Firstkappe, und es sind die Öffnungen in den einander gegenüberliegenden Seitenwänden der Ausprägungen angebracht. In diesem Fall kann die Oberseite der Ausprägungen wenigstens im Bereich der Öffnungen von der zu den Einzelkanälen parallelen Längsmittelebene zu den Seitenwänden hin ansteigen. Auf diese Weise werden gut gegeneinander abgetrennte Einzelkanäle geschaffen, die zu einer maximalen Wirksamkeit der Dachentlüftung führt, und es hat die Profilierung der Oberseite der Ausprägungen eine günstige Wirkung sowohl bezüglich der mechanischen Stabilität als auch der Umlenkung der aufsteigenden Luft in Richtung auf die in den Seitenwänden angeordneten Öffnungen.

Bei einer bevorzugten Ausführungsform der Erfindung laufen die Ausprägungen in Richtung auf den äußeren Rand der Dichtungsstreifen hin in eine Spitze aus. Auf diese Weise wird die an der Dachschräge anströmende Luft weitgehend wirbelfrei auf die einzelnen Kanäle verteilt. Außerdem entsteht am Einlauf der Einzelkanäle eine düsenartige Verengung, welche im Bereich der Öffnungen der Ausprägungen eine Druckverminderung und damit eine Verbesserung der Entlüftung zur Folge hat.

Eine besonders günstige und stabile Ausführung ergibt sich, wenn sich an einen die Öffnungen aufweisenden Abschnitt der Ausprägungen, der zur Oberfläche des Dichtungsstreifen im wesentlichen senkrechte und zueinander parallele Seitenwände aufweist, ein sowohl im Grundriß als auch im Querschnitt dreieckiger Abschnitt mit nach außen abnehmender Höhe anschließt. Dabei können die Dichtungsstreifen im Bereich des Überganges von dem die Öffnungen aufweisenden Abschnitt zu dem dreieckigen Abschnitt nach unten abgewinkelt sein. Auf diese Weise ergibt sich auch eine optimale Anpassung des Dichtungsstreifens an die Form der First-Abdeckkappen.

Die Ausprägungen können grundsätzlich bis an den inneren Rand der Dichtungsstreifen reichen, wenn die Dichtungsstreifen mit aneinanderstoßenden Rändern auf der Firstbohle befestigt werden, wie es aus der DE-C-2 701 196 bekannt ist. Bei einer bevorzugten Ausführungsform der Erfindung reichen die Ausprägungen jedoch in Richtung auf den inneren Rand der Dichtungsstreifen nur bis zu einem abgewinkelten Randstreifen, der auf der Oberseite der Firstlatte befestigt ist. Diese Maßnahme erleichtert die Befestigung des Dichtungsstreifens auf der Firstlatte. Der dabei entstehende Abstand zwischen den in Längsrichtung der Kanäle hintereinanderliegenden Ausprägungen ist nicht störend, weil bei der durch die Einzelkanäle erzwungenen Luftströmung eine Querströmung durch diese Zwischenräume hindurch in Längsrichtung des Firstes praktisch nicht auftreten kann. Es bestände aber grundsätzlich auch die Möglichkeit, die Dichtungsstreifen einteilig in der Weise auszubilden, daß sie von der einen bis zur gegenüberliegenden anderen Dachschräge reichen und im Bereich ihrer Mitte auf der Firstbohle befestigt werden.

Die Dichtungsstreifen sind gewöhnlich an ihren äußeren, auf den Dacheindeckungsplatten anliegenden Rändern mit Ausschnitten versehen, die dem Profil der Dacheindeckungsplatten angepaßt sind, so daß die Dacheindeckungsplatten mit ihren Wülsten in diese Ausschnitte eingreifen. Diese Ausbildung der Dichtungsstreifen erfordert die Bereitstellung unterschiedlicher Ausführungsformen für die verschiedenen, handelsüblichen Dacheindeckungsplatten. Darüberhinaus ist die Lage der Dichtungsstreifen durch die Anordnung der Dacheindeckungsplatten bestimmt. Daher müssen die auf den beiden, an die Firstbohle angrenzenden Dachschrägen angeordneten Dacheindeckungsplatten derart zueinander ausgerichtet sein, daß bei der dadurch bedingten Lage der auf einem gemeinsamen Abschnitt der Firstbohlen aufliegenden Dichtungsstreifen die Ausprägungen und demnach auch die davon begrenzten Einzelkanäle miteinander fluchten, wie es für eine optimale Entlüftung erforderlich ist. Diese Bedingung kann zwar bei neu zu deckenden Dächern eingehalten werden, erfordert jedoch besondere Maßnahmen, die die Dachdeckung erschweren und in der Praxis sicher häufig unterlassen werden. Beim nachträglichen Anbringen einer solchen Firstentlüftung bei einem bestehenden Dach wird diese Bedingung in aller Regel nicht erfüllt sein.

Um die Firstentlüftung von der Art und Ausführung der Dachdeckung unabhängig zu machen, sind bei einer bevorzugten Ausführungsform der Erfindung zwischen den äußeren Rändern der Dichtungsstreifen und den Dacheindeckungsplatten langgestreckte Dichtungskörper aus einem hochelastischen Material angeordnet, die den Spalt zwischen den Rändern der Dichtungsstreifen und den Dacheindekkungsplatten verschließen.

Die Dichtungskörper können vorteilhaft aus einem geschäumten Kunststoff, insbesondere einem geschäumten Polyurethan, bestehen und an den Rändern der Dichtungsstreifen befestigt, insbesondere angeklebt sein.

Um eine gute Anpassung an Dacheindekkungsplatten unterschiedlicher Profilierung zu erreichen, weisen bei einer bevorzugten Ausführungsform der Erfindung die Dichtungskörper einen im wesentlichen rechteckigen Querschnitt auf, dessen senkrecht zur Unterseite der Dichtungsstreifen gemessene Höhe etwa doppelt so hoch ist wie dessen Breite. Bei einer praktischen Ausführungsform der Erfindung beträgt die Höhe des Dichtungsstreifens etwa 50 mm. Diese Höhe ist ausreichend, um ein gutes Anschmiegen an die verschiedensten Profile von Dacheindeckungsplatten zu gewährleisten, während andererseits die Breite ein sattes Anliegen der Dichtungskörper an den Dacheindeckungsplatten gewährleistet. Dabei kann es von besonderem Vorteil sein, wenn der Dichtungskörper nicht genau rechteckig ist, sondern eher den Querschnitt eines Parallelogramms aufweist, dessen spitze Winkel an der oberen, inneren und der unteren, äußeren Ecke liegen. Die Dichtungskörper stehen dann leicht nach außen und weisen eine leicht nach unten und außen gerichtete Spitze auf, die das Anschmiegen auch an feine Profilierungen der Dacheindeckungsplatten gewährleistet. Der spitze Winkel des Parallelogramms kann zweckmäßig 75 Grad bis 80 Grad und vorzugsweise 78 Grad betragen.

Gegenstand der Erfindung ist nicht nur eine Firstentlüftung, sondern auch die zur Herstellung einer solchen Firstentlüftung dienenden Dichtungsstreifen, die vorzugsweise aus Kunststoff bestehen.

Die Erfindung wird im folgenden anhand der in der Zeichnung dargestellten Ausführungsbeispiele näher beschrieben und erläutert. Die der Beschreibung und der Zeichnung zu entnehmenden Merkmale können bei anderen Ausführungsformen der Erfindung einzeln für sich oder zu mehreren in beliebiger Kombination Anwendung finden. Es zeigt
Fig. 1 eine perspektivische Darstellung eines Dichtungsstreifens mit Querkanäle begrenzenden Ausprägungen,
Fig. 2 eine Draufsicht auf eine Firstabdeckung unter Verwendung von Dichtungsstreifen nach Fig. 1,
Fig. 3 und 4 Schnitte durch eine ,Hälfte der Firstabdeckung nach Fig. 2 längs der Linien 111-111 bzw. IV-IV,
Fig. 5 und 6 Schnitte längs der Linien V-V bzw. VI-VI durch die Anordnung nach Fig. 4.
Fig. eine perspektivische Darstellung eines weiteren Dichtungsstreifens nach der Erfindung und
Fig. einen Schnitt längs der Linie VIII-VIII durch den Dichtungsstreifen nach Fig. 7.

Der in Fig. 1 dargestellte Dichtungsstreifen 1 besteht aus einem relativ steifen, aber elastischen Kunststoff. An einen Mittelabschnitt schließen sich zwei Randstreifen 2 und 3 an, die gegenüber dem Mittelabschnitt nach der gleichen Seite hin abgewinkelt sind. Die durch das Abwinkeln der Randstreifen 2 und 3 gebildeten Kanten 4 bzw. 5 verlaufen in Längsrichtung des Dichtungsstreifens 1. Der eine Randstreifen 2 hat eine Breite B, die etwas geringer ist als die halbe Breite üblicher Firstbohlen. In diesem Randstreifen befindet sich eine Anzahl von Nagellöchern 6, die das Aufnageln dieses Randstreifens auf einer Firstbohle erleichtern. Der andere Randstreifen 3 ist durch Ausschnitte 7, deren Abstand gleich dem Abstand der Längswulste von Dacheindeckungsplatten ist, mit denen der Dichtungsstreifen 1 zusammenwirken soll, an das Profil solcher Dacheindeckungsplatten angepaßt. Wie ersichtlich, sind die Ausschnitte 7 symmetrisch zur Mitte des Dichtungsstreifens 1 angeordnet.

Im Bereich seines Mittelabschnittes weist der Dichtungsstreifen nach oben gerichtete Ausprägungen 8 auf, die sich über die ganze Breite des Mittelabschnittes erstrecken und im Abstand parallel zueinander angeordnet sind. Diese Ausprägungen 8 weisen einen ersten Abschnitt 9 auf, dessen Seitenwände 10 sich im wesentlichen senkrecht zur Oberfläche des Dichtungsstreifens 1 erstrecken und mit Öffnungen 11 versehen sind. An diesen ersten Abschnitt schließt sich ein in Richtung auf den äußeren Randstreifen 3 erstreckender zweiter Abschnitt 12 an, der sowohl im Grundriß als auch im Querschnitt eine dreieckige Gestalt hat. Der Mittelabschnitt des Randstreifens ist im Bereich des Überganges von dem ersten Abschnitt 9 der Ausprägungen 8 zu deren zweiten Abschnitt 12 nochmals im gleichen Sinne abgewinkelt wie die Randstreifen 2 und 3.

Wie Fig. 2 zeigt, werden die in Fig. 1 dargestellten Dichtungsstreifen 1 bei einer Firstäbdekkung so auf eine Firstbohle 21 aufgenagelt, daß die abgewinkelten inneren Randstreifen 2 auf der Oberseite der Firstbohle 21 aufliegen. Dabei fallen die Kanten 4 zwischen dem Mittelabschnitt und dem inneren Randstreifen 2 der Dichtungsstreifen 1 mit den äußeren Kanten 22 der Firstbohle 21 zusammen. Hierdurch wird das Ausrichten der Dichtungsstreifen 1 parallel zur Firstbohle 21 sehr erleichtert. In Längsrichtung der Firstbohle 21 werden die Dichtungsstreifen 1 so aufgelegt, daß die in ihrem äußeren Randstreifen 3 vorgesehenen Ausschnitte 7 die Längswulst 23 der an die Firstbohle 21 angrenzenden Dacheindeckungsplatten 24 aufnehmen. Symmetrisch zur Firstbohle 21 sind über den Dichtungsstreifen 1 mittels durch Nägel 27 befestigte Halteklammern 28 Abdeckkappen 29 angebracht. Die seitlichen Ränder der Abdeckkappe 29 reichen bis nahe an die äußeren Randstreifen 3 der Dichtungsstreifen 1 heran und überdecken die Ausprägungen 8. Wie die Fig. 3 und 4 zeigt, reichen im Idealfall die Ausprägungen 8 bis zur Innenseite der Abdeckkappen 29, so daß die Zwischenräume zwischen den Ausprägungen 8 nicht nur nach unten und zur Seite hin, sondern auch nach oben hin abgeschlossen sind und quer zum First verlaufende Einzelkanäle 13 bilden, die mit ihren stirnseitigen Mündungsöffnungen zu den gegenüberliegenden Dachschrägen hin offen sind. Diese Einzelkanäle stehen über die Öffnungen 11, die sich in den Seitenwänden 10 der Ausprägungen befinden, mit Luftaufstiegszonen in Verbindung, die von den Innenräumen der Ausprägungen 8 gebildet werden, die ihrerseits mit dem sich unterhalb der Dichtungsstreifen befindenden Dachraum in Verbindung stehen. Diese Innenräume der Ausprägungen 8 sind zugleich Abstandsräume zwischen den Einzelkanälen 13.

Die Wirkungsweise dieser Firstenlüftung beruht darauf, daß praktisch bei jeder Windrichtung die Einzelkanäle von einem Luftstrom durchflossen werden, der aus den Öffnungen 11 in den Wandungen 10 der Ausprägungen Luft mitreißt, die aus dem zu entlüftendem Dachinnenraum abgezogen wird. Diese Entlüftung ist nur in geringem Maß von der Windgeschwindigkeit und Windrichtung abhängig. Zu dieser Unabhängigkeit tragen auch die Luftleitstege 15 bei, die an den Enden der Einzelkanäle 13 parallel zu den Ausprägungen 8 angeordnet sind. Von besonderer Bedeutung ist, daß kein Staudruck auftreten kann, der eine Entlüftung des Daches verhindert. Bei Windstille ist die auf natürlicher Konvektion beruhende Entlüftung nicht gehindert.

Für die Wirkung der Entlüftung ist von besonderem Vorteil, daß die dreieckigen äußeren Abschnitte 12 der Ausprägungen einen stetigen Einlauf der Luft an den Enden der Kanäle bewirken, so daß einerseits eine Wirbelbildung verhindert wird und andererseits ein die Entlüftung fördernder Düseneffekt entsteht. Gleichzeitig wird durch die beschriebene und dargestellte Gestaltung der Ausprägungen eine hohe Formstabilität und eine optimale Anpassung an die Form der First-Abdeckkappen erzielt. In dieser Hinsicht ist es auch günstig, daß bei dem dargestellten Ausführungsbeispiel die Oberseiten 14 der Ausprägungen 8 zu den Seitenwandungen 10 hin ansteigen, wie es insbesondere Fig. deutlich zeigt. Hierdurch wird sowohl eine verbesserte Umlenkung der Luft als auch eine weitere Versteifung der Ausprägung erzielt.

Da bei dem dargestellten Ausführungsbeispiel die Ausprägungen 8 nur bis zu dem inneren Randstreifen 2 reichen, bleibt zwischen den miteinander fluchtenden Ausprägungen der zu beiden Seiten der Firstbohle 21 angeordneten Dichtungsstreifen 1 ein Zwischenraum 16, der eine Verbindung zwischen benachbarten Einzelkanälen 13 herstellt. Da sich jedoch in allen Einzelkanälen 13 im wesentlichen die gleichen Druckverhältnisse einstellen, kann durch diese Zwischenräume 16 hindurch keine störende Querströmung entstehen. Es wäre jedoch grundsätzlich möglich, die Dichtungsstreifen so auszubilden, daß sich die Ausprägungen 8 bis über die inneren Randstreifen 2 hinweg erstrecken, so daß sie in der hergestellten Firstabdeckung aneinanderstoßen. Ebenso wäre es möglich, den Dichtungsstreifen für die erfindungsgemäße Firstentlüftung so auszubilden, daß er einteilig die Firstbohle 21 überspannt und von der einen Dachschräge bis zur gegenüberliegenden Dachschräge reicht, und einen solchen Dichtungsstreifen mit einer Ausprägung zu versehen, die sich von einem äußeren Randstreifen bis zum anderen erstreckt. Besonders dann wäre es leicht möglich, die Öffnung in den Ausprägungen nicht in deren Seitenwänden anzubringen, sondern an deren Oberseite, insbesondere an einer über der Firstbohle liegenden Stelle. Weiterhin wäre es auch möglich, bei zu beiden Seiten der Firstbohle im Abstand voneinander angeordneten Ausprägungen die Öffnungen in den einander zugewandten Stirnseiten dieser Ausprägungen anzubringen.

Ebenso wie bei dem Dichtungsstreifen nach den Fig. 1 bis 6 besteht auch der in den Fig. 7 und 8 dargestellte Dichtungsstreifen 101 aus einem relativ steifen, aber elastischen Kunststoff, und es schließen sich an einen Mittelabschnitt zwei Randstreifen 102 und 103 an, die gegenüber dem Mittelabschnitt nach der gleichen Seite hin abgewinkelt sind. Die durch das Abwinkeln der Randstreifen 102 und 103 gebildeten Kanten 104 bzw. 105 verlaufen in Längsrichtung des Dichtungsstreifens 101. Der eine Randstreifen 102 hat eine Breite B, die etwas geringer ist als die halbe Breite üblicher Firstbohlen. In diesem Randstreifen befindet sich eine Anzahl von Nagellöchern 106, die das Aufnageln dieses Randstreifens auf einer Firstbohle erleichtern. An der Unterseite des anderen Randstreifens 103 ist ein Dichtungskörper 107 befestigt, der aus geschäumtem Kunststoff besteht. Besonders geeignet ist geschäumtes Polyurethan. Die Höhe H dieses Dichtungskörpers ist größer als die Höhe der Profilierung üblicher Dacheindeckungsplatten, so daß sich der Dichtungskörper infolge seiner hohen Elastizität einwandfrei an die Oberfläche der Dacheinlegungsplatten anlegt und dadurch den Spalt zwischen dem Rand der Dichtungsstreifen 101 und den angrenzenden Dacheindekkungsplatten, die in den Fig. 7 und 8 nicht dargestellt sind, einwandfrei abschließen kann. Für das gute Anliegen des Dichtungskörpers 107 an den Dacheindeckungsplatten ist es besonders günstig, daß der Dichtungskörper bei dem dargestellten Ausführungsbeispiel im Querschnitt nicht genau die Form eines Rechteckes, sondern vielmehr eines Parallelogrammes besitzt. Wie aus Fig. 8 ersichtlich, sind die spitzen Winkel x an der äußeren unteren Ecke und der oberen inneren Ecke des Dichtungskörpers 107 angeordnet, so daß der Dichtungskörper über den Rand des Dichtungsstreifens leicht schräg nach außen vorsteht und außerdem eine nach außen und unten gerichtete Spitze aufweist. Hierdurch ist auch das Anschmiegen an relativ feine Profilierungen der Dacheindeckungsplatten gewährleistet. Bei dem dargestellten Ausführungsbeispiel beträgt der spitze Winkel x 78 Grad. Die Höhe des Dichtungsstreifens H beträgt etwa 50 mm, und es ist die Höhe H etwa doppelt so groß wie die Breite D.

Der in den Fig. 7 und 8 dargestellte Dichtungsstreifen wird beim Erstellen der erfindungsgemäßen Firstentlüftung mit dem Randstreifen 102 auf eine nicht näher dargestellte Firstbohle aufgenagelt. Dabei kann die Lage des Dichtungsstreifens sowohl quer zur Firstbohle als auch in deren Längsrichtung ohne Rücksicht auf das Profil der verwendeten Dacheindeckungsplatten frei gewählt werden, so daß eine einwandfreie Abdichtung der Dichtungsstreifen gegenüber den Dacheindeckungsplatten vermittels des Dichtungskörpers 107 erzielt wird und zugleich die Ausprägungen 108 der zu beiden Seiten einer Firstbohle angeordneten Dichtungsstreifen 101 miteinander fluchtend angeordnet werden können, damit auch die von diesen Ausprägungen begrenzten Einzelkanäle 113 miteinander fluchten und von Luft möglichst störungsfrei durchströmt werden können. Die Entlüftung des Dachinnenraumes erfolgt über Öffnungen 111, die in den Seitenwänden 110 der Ausprägungen angebracht sind und die Verbindung zwischen den vom Inneren der Ausprägung 108 gebildeten Luftaufstiegszonen und den Einzelkanälen 113 zwischen den Ausprägungen 108 herstellen. Bei dem dargestellten Ausführungsbeispiel sind in den Seitenwänden 110 jeweils drei solcher Öffnungen 111 angebracht.

## Patentansprüche

1. Firstentlüftung an Dächern mit unterhalb der First-Abdeckkappen (29) in Dachlängsrichtung reihenförmig hinter einander angeordneten, mit ihren stirnseitigen Mündungsöffnungen zu den gegenüberliegenden Dachschrägen hin offenen, den Hohlraum unterhalb der Abdeckkappen (29) kreuzenden Einzelkanälen (13), die zu den Strömungszonen für die aus dem Dachinnenraum aufsteigende Luft hin offen sind, die von den sich im Bereich zwischen den Einzelkanälen (13) befindenden Abstandsräumen gebildet werden, dadurch gekennzeichnet, daß die Spalte zwischen der Firstbohle (21) und den Dacheindeckungsplatten (24) der beidseitig angrenzenden Dachschrägen durch an der Firstbohle (21) befestigte Dichtungsstreifen (1) abgeschlossen sind, welche die Abstandsräume bildende und somit die Einzelkanäle (13) begrenzende, in Richtung auf die Abdeckkappen (29) vorstehende Ausprägungen (8) aufweisen, in deren Wandungen (10) die Einzelkanäle (13) und die Abstandsräume verbindende Öffnungen (11) angeordnet sind.

2. Firstentlüftung nach Anspruch 1, dadurch gekennzeichnet, daß die Ausprägungen (8) bis an die Unterseite der Abdeckkappen (29) reichen und die Öffnungen (11) in den einander gegenüberliegenden Seitenwänden (10) der Ausprägungen (8) angebracht sind.

3. Firstenentlüftung nach Anspruch 2, dadurch gekennzeichnet, daß die Oberseite (14) der Ausprägungen (8) wenigstens im Bereich der Öffnungen (11) von der zu den Einzelkanälen (13) parallelen Längsmittelebene zu den Seitenwänden (10) hin ansteigt.

4. Firstentlüftung nach den Ansprüchen 1 bis 3, dadurch gekennzeichnet, daß die Ausprägungen (8) in Richtung auf den äußeren Rand der Dichtungsstreifen (1) hin in eine Spitze auslaufen.

5. Firstentlüftung nach Anspruch 4, dadurch gekennzeichnet, daß sich an einen die Öffnung (11) aufweisenden Abschnitt (9) der Ausprägungen (8), der zur Oberfläche des Dichtungsstreifens (1) im wesentlichen senkrechte und zueinander parallele Seitenwände (10) aufweist, ein sowohl im Grundriß als auch im Querschnitt dreieckiger Abschnitt (12) mit nach außen abnehmender Höhe anschließt.

6. Firstentlüftung nach Anspruch 5, dadurch gekennzeichnet, daß der Dichtungsstreifen (1) im Bereich des Überganges von dem die Öffnungen (11) aufweisenden Abschnitt (9) zu dem dreieckigen Abschnitt (12) nach unten abgewinkelt ist.

7. Firstenlüftung nach einem der vorhergehenden Ansprüche, dadurch gekennzeichnet, daß die Ausprägungen (8) in Richtung auf den inneren Rand der Dichtungsstreifen (1) bis zu einem abgewinkelten Randstreifen (2) reichen, der auf der Oberseite der Firstbohle (21) befestigt ist.

8. Firstentlüftung nach einem der vorhergehenden Ansprüche, dadurch gekennzeichnet, daß im Bereich der Enden der Einzelkanäle (13) zu den Ausprägungen (8) parallele Luftleitstege (15) angeordnet sind.

9. Firstentlüftung nach einem der vorhergehenden Ansprüche, dadurch gekennzeichnet, daß zwischen den äußeren Rändern der Dichtungsstreifen (101) und den Dacheindeckungsplatten langgestreckte Dichtungskörper (107) aus einem hochelastischen Material angeordnet sind, die den Spalt zwischen den Rändern der Dichtungsstreifen (101) und den Dacheindekkungsplatten verschließen.

10. Firstentlüftung nach Anspruch 9, dadurch gekennzeichnet, daß die Dichtungskörper (107) aus geschäumtem Kunststoff, insbesondere einem geschäumten Polyurethan, bestehen.

11. Firstentlüftung nach Anspruch 9 oder 10, dadurch gekennzeichnet, daß die Dichtungskörper (107) an den Rändern der Dichtungsstreifen (101) befestigt, insbesondere angeklebt, sind.

12. Firstentlüftung nach einem der Ansprüche 9 bis 11, dadurch gekennzeichnet, daß die Dichtungskörper (107) einen im wesentlichen rechteckigen Querschnitt aufweisen, dessen senkrecht zur Unterseite des Dichtungsstreifens (101) gemessene Höhe (H) etwa doppelt so groß ist wie dessen Breite (D).

13. Firstenentlüftung nach Anspruch 12, dadurch gekennzeichnet, daß die Dichtungskörper (107) den Querschnitt eines Parallelogramms aufweisen, dessen spitze Winkel (α) an der oberen, inneren und der unteren, äußeren Ecke liegen.

14. Firstentlüftung nach Anspruch 13, dadurch gekennzeichnet, daß der spitze Winkel (α) des Parallelogramms 75° bis 80°, vorzugsweise 78°, beträgt.

15. Firstentlüftung nach einem der vorhergehenden Ansprüche, dadurch gekennzeichnet, daß die Dichtungsstreifen (1, 101) aus Kunststoff bestehen.

16. Dichtungsstreifen für eine Firstentlüftung nach einem der vorhergehenden Ansprüche.

## Claims

1. Ridge ventilation on roofs, having individual channels (13) which are arranged one behind the other under the ridge tiles (29) in a row extending lengthwise of the roof, which cross the void beneath the ridge tiles (29) with their end openings directed towards the opposing roof slopes, and which are open towards the flow regions of the air rising from the interior of the roof that are formed by the intermediate spaces between the individual channels (13), characterized in that the gaps between the ridge beam (21) and the roof tiles (24) of the flanking roof slopes are closed by sealing strips (1) attached to the ridge beam (21) and having projections (8) which extend in the direction of the ridge tiles (29) and form the intermediate spaces so as to define the individual channels (13) and which have walls (10) with openings (11) interconnecting the individual channels (13) and the intermediate spaces.

2. Ridge ventilation according to claim 1, characterized in that the projections (8) extend to the under side of the ridge tiles (29) and the openings (11) are provided in the opposed side walls (10) of the projections (8).

3. Ridge ventilation according to claim 2, characterized in that the upper side (14) of the projections (8) is inclined upwardly, at least in the region of the openings (11), from the longitudinal central plane parallel to the individual channels (13) to the side walls (10).

4. Ridge ventilation according to claims 1 to 3, characterized in that the projections (8) terminate in a point in the direction of the outer edge of the sealing strip (1).

5. Ridge ventilation according to claim 4, characterized in that adjoining a section (9) of the projections (8) that has the opening (11) and parallel side walls (10) substantially perpendicular to the upper surface of the sealing strip (1), there is a section (12) of outwardly decreasing height which is triangular in plan and in cross section.

6. Ridge ventilation according to claim 5, characterized in that in the region of the transition from the section (9) having the openings (11) to the triangular section (12) the sealing strip (1) is downwardly angled.

7. Ridge ventilation according to one of the preceding claims, characterized in that the projections (8) extend in the direction of the inner edge of the sealing strip (1) up to angled edge strip (2) which is attached to the upper side of the ridge beam (21).

8. Ridge ventilation according to one of the preceding claims, characterized in that in the region of the ends of the individual channels (13) are arranged air guide ribs (15) parallel to the projections (8).

9. Ridge ventilation according to one of the preceding claims, characterized in that between the outer edges of the sealing strips (101) and the roof tiles are arranged elongated sealing bodies (107) of high elasticity material which close the gap between the edges of the sealing strip (101) and the roof tiles.

10. Ridge ventilation according to claim 9, characterized in that the sealing bodies (107) comprise foamed synthetic plastics material, in particular a foamed polyurethane.

11. Ridge ventilation according to claim 9 or 10, characterized in that the sealing bodies (t07) are attached, in particular adhered, to the edges of the sealing strips (101).

12. Ridge ventilation according to one of claims 9 to 11, characterized in that the sealing body (107) has a generally rectangular cross section whereof the height (H) perpendicular to the underside of the sealing strip (101) is about double the width (D).

13. Ridge ventilation according to claim 12, characterized in that the sealing body (107) has the cross section of a parallelogram whereof the acute angeles (L) are at the upper inner and lower outer corners.

14. Ridge ventilation according to claim 13, characterized in that the acute angle (L) of the parallelogram is 75° to 80° preferably 78°.

15. Ridge ventilation according to one of the preceding claims, characterized in that the sealing strips (1, 101) are made of synthetic plastics material.

16. A sealing strip for a ridge ventilation according to one of the preceding claims.

## Revendications

1. Dispositif de ventilation de faîte comprenant, sous des chaperons de faîte demi-ronds (29) ou des éléments de couverture de faîte analogues, des canaux de ventilation (13) séparés, qui forment sur chaque côté une rangée dans le sens de la longueur du toit, s'ouvrent à une extrémité extérieure vers le versant contigu du toit, coupent l'espace sous les chaperons (29) et communiquent avec les zones d'écoulement de l'air montant du comble, qui sont formées par les espaces situés entre les canaux, caractérisé en ce que les fentes entre la panne faîtière (21) et les plaques de couverture (24) des deux versants du toit sont fermées par des bandes d'étanchéité ou bavettes (1), fixées à la panne faîtière (21), qui présentent des bosses (8), produites par déformation en creux de l'autre face du matériau en feuille des bavettes, qui sont dirigées vers les chaperons (29) et forment les espaces intercalaires des canaux de ventilation (13), de sorte qu'elles délimitent ces canaux, des ouvertures (11) ménagées dans les parois (10) des bosses (8) faisant communiquer les canaux avec les espaces intercalaires.

2. Dispositif selon la revendication 1, caractérisé en ce que les bosses (8) s'étendent jusqu'au côté inférieur des chaperons (29) et les ouvertures (11) sont ménagées dans les parois latérales (10) opposées des bosses (8).

3. Dispositif selon la revendication 2, caractérisé en ce que le dessus (14) des bosses (8) monte en direction des parois latérales (10), tout au moins dans la région des ouvertures (11), à partir du plan longitudinal médian parallèle aux canaux de ventilation (13).

4. Dispositif selon les revendications 1 à 3, caractérisé en ce que les bosses (8) se terminent en pointe en direction du bord extérieur de la bavette (1).

5. Dispositif selon la revendication 4, caractérisé en ce que chaque bosse (8) comporte une première portion (9), présentant des parois latérales (10) qui sont parallèles et essentiellement perpendiculaires à la surface de la bavette (1), dans lesquelles sont ménagées les ouvertures de communication (11), à laquelle se raccorde une seconde portion (12) possédant und forme triangulaire en plan et en section et dont la hauteur décroît vers l'extérieur.

6. Dispositif selon la revendication 5, caractérisé en ce que la bavette (1) est fléchie vers le bas à la transition entre la portion (9) présentant les ouvertures (11) et la portion triangulaire (12).

7. Dispositif selon l'une des revendications précédentes, caractérisé en ce que les bosses (8) s'étendent, en direction du bord intérieur de la bavette (1), jusqu'à une bande marginale ou bordure (2) qui est fléchie vers le bas par rapport au reste de la bavette et qui est fixée sur le dessus de la panne faîtière (21 ).

8. Dispositif selon l'une des revendications précédentes, caractérisé en ce que des ailettes directrices d'air (15) sont disposées parallèlement aux bosses (8) aux extrémités des canaux de ventilation (13).

9. Dispositif selon l'une des revendications précédentes, caractérisé par la disposition, entre les bords extérieurs des bavettes (101) et les plaques de couverture de toit, de boudins d'étanchéité (107) en matériau hautement élastique, qui ferment la fente entre les bords des bavettes (101) et les plaques de couverture.

10. Dispositif selon la revendication 9, caractérisé en ce que les boudins (107) sont en matière plastique mousse, en particulier en mousse de polyuréthanne.

11. Dispositif selon la revendication 9 ou 10, caractérisé en ce que les boudins (107) sont fixés aux bords des bavettes (101), en particulier par collage.

12. Dispositif selon l'une des revendications 9 à 11, caractérisé en ce que les boudins (107) possèdent une section droite essentiellement rectangulaire, dont la hauteur (H), mesurée perpendiculairement à la face inférieure de la bavette (101), est à peu près le double de la largeur (D) de la section.

13. Dispositif selon la revendication 12, caractérisé en ce que les boudins (107) possèdent une section droite en forme de parallélogramme, dont les angles aigus (α) sont situés en haut à l'intérieur et en bas à l'extérieur du boudin posé.

14. Dispositif selon la revendication 13, caractérisé en ce que l'angle aigu (α) du parallélogramme est compris entre 75 et 80° et est de préférence de 78° .

15. Dispositif selon l'une des revendications précédentes, caractérisé en ce que les bavettes (1, 101) sont en matière plastique.

16. Bande d'étanchéité ou bavette pour un dispositif de ventilation de faîte selon une des revendications précédentes.
